# EUROPÄISCHE PATENTSCHRIFT

(11) **EP 3 727 758 B1**
(45) Veröffentlichungstag und Bekanntmachung des Hinweises auf die Patenterteilung: **17.11.2021**
(21) Anmeldenummer: 18822091.7
(22) Anmeldetag: 20.12.2018
(51) Int. Cl.: B25B 21/02, B25B 23/147, B25B 31/00

(54) **SETZVERFAHREN FÜR SCHRAUBVERBINDUNGEN MITTELS SCHLAGSCHRAUBER**
SETTING METHOD FOR THREADED CONNECTION BY MEANS OF IMPACT WRENCH
PROCÉDÉ DE POSE POUR RACCORD À VIS AU MOYEN DE CLÉ À PERCUSSION

(30) Priorität: 20.12.2017 EP 17208763
(43) Veröffentlichungstag der Anmeldung: 28.10.2020
(73) Patentinhaber: Hilti Aktiengesellschaft, 9494 Schaan (LI)
(72) Erfinder: ALBERDING, Matthaeus, 88131 Lindau (DE); BRALLA, Dario, 9470 Buchs (CH); ORVIETO, Antonio, 6840 Götzis (AT)
(74) Vertreter: Hilti Aktiengesellschaft Corporate Intellectual Property
(86) Internationale Anmeldenummer: PCT/EP2018/086300
(87) Internationale Veröffentlichungsnummer: WO 2019/122189

(56) Entgegenhaltungen:
- EP-A1- 2 985 118
- DE-A1-102005 015 900

## Beschreibung

### GEBIET DER ERFINDUNG

Die vorliegende Erfindung betrifft ein Setzverfahren für Spreizanker, welches als

Steuerungsverfahren für einen Schlagschrauber implementiert ist.

Aus der EP 2 985 118 A1 ist ein Steuerungsverfahren eines Schlagschraubers zum Anziehen einer Schraubverbindung bekannt, welches ansprechend auf ein Betätigen eines Tasters eine Sequenz mit aufeinanderfolgenden Phasen ausführt: eine erste Phase, in welcher ein Schlagwerk des Schlagschraubers eine vorgegebene Anzahl N1 von Drehschlägen auf die Schraubverbindung ausübt, eine zweite Phase, in welcher auf die Schraubverbindung weitere Drehschläge ausgeübt werden, und eine dritte Phase, in welcher auf die Schraubverbindung nochmals Drehschläge ausgeübt werden, bis ein Drehwinkel dem abschließenden Drehwinkel entspricht bzw. eine Drehzahl über eine vorbestimmte Zeitdauer erreicht wird.

### OFFENBARUNG DER ERFINDUNG

Ein Steuerungsverfahren eines Schlagschraubers (1) zum Anziehen einer Schraubverbindung (52) führt ansprechend auf ein Betätigen eines Tasters (9) eine Sequenz mit den aufeinanderfolgenden Phasen aus. In einer ersten Phase übt ein Schlagwerk (3) des Schlagschraubers (1) eine vorgegebene Anzahl N1 von Drehschlägen auf die Schraubverbindung (52) aus. Während der ersten Phase S1 wird ein Verlauf eines Drehwinkels Φ über die Zeit (t) geschätzt. Ein Muster wird an den Verlauf angepasst und basierend auf dem Muster wird für eine zweite Phase S2 ein Soll-Drehmoment M0 und für eine dritte Phase S3 ein abschließender Drehwinkel oder eine abschließende Anzahl von Schlägen ermittelt. Während der zweiten Phase (S2) werden Drehschläge ausgeübt, bis ein geschätztes Drehmoment M das Soll-Drehmoment M0 erreicht. Während der dritten Phase S3 werden auf die Schraubverbindung Drehschläge ausgeübt, bis eine Anzahl der Drehschläge der abschließenden Anzahl N3 oder ein Drehwinkel dem abschließenden Drehwinkel entspricht.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Schlagschrauber
- Fig. 2: ein Eingabeelement
- Fig. 3: eine Schraubverbindung von zwei Stahlplatten
- Fig. 4: eine Schraubverbindung von zwei Stahlplatten
- Fig. 5: einen Verlauf eines Drehwinkels
- Fig. 6: ein Ablaufdiagramm zu dem Betriebsmodus "Stahlbau"

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 illustriert schematisch den Schlagschrauber **1.** Der Schlagschrauber **1** hat einen Elektromotor **2,** ein Schlagwerk 3 und eine Abtriebsspindel **4.** Das Schlagwerk **3** wird von dem Elektromotor **2** kontinuierlich angetrieben. Sobald ein rückwirkendes Drehmoment der Abtriebsspindel **4** einen Schwellwert überschreitet, übt das Schlagwerk **3** wiederholt Drehimpulse (Drehschläge) mit einem zwar kurzzeitigen aber dafür mit einem sehr hohen Drehmoment auf die Abtriebsspindel **4** aus. Die Abtriebsspindel **4** dreht sich entsprechend kontinuierlich oder schrittweise um eine Arbeitsachse **5.** Der Elektromotor **2** kann über eine Batterie **6** gespeist oder netzgespeist sein.

Der Schlagschrauber **1** hat einen Handgriff **7,** mittels welchem der Anwender den Schlagschrauber **1** während des Betriebs halten und führen kann. Der Handgriff **7** kann steif oder mittels Dämpfungselementen an einem Maschinengehäuse **8** befestigt sein. Der Elektromotor **2** und das Schlagwerk **3** sind in dem Maschinengehäuse **8** angeordnet. Der Elektromotor **2** ist mittels eines Tasters **9** ein- und ausschaltbar. Der Taster **9** ist beispielsweise unmittelbar an dem Handgriff **7** angeordnet und durch die den Handgriff umschließende Hand betätigbar.

Das beispielhafte Schlagwerk **3** hat einen Hammer **10** und einen Amboss **11.** Der Hammer **10** hat Klauen **12,** welche in Drehrichtung an Klauen **13** des Amboss **11** anliegen. Der Hammer **10** kann über die Klauen **12** ein kontinuierliches Drehmoment oder kurzzeitige Drehimpulse auf den Amboss **11** übertragen. Eine Schraubenfeder **14** spannt den Hammer **10** in Richtung zu dem Amboss **11** vor, wodurch der Hammer **10** mit dem Amboss **11** in Eingriff gehalten wird. Falls das Drehmoment den Schwellwert überschreitet, verschiebt sich der Hammer **10** soweit gegen die Kraft der Schraubenfeder, bis die Klauen **12** nicht mehr in Eingriff mit dem Amboss **11** sind. Der Elektromotor 2 kann den Hammer **10** in Drehrichtung beschleunigen, bis der Hammer **10** durch die Schraubenfeder **14** erneut in Eingriff mit dem Amboss **11** gezwungen wird. Die zwischenzeitlich gewonnene kinetische Energie überträgt der Hammer **10** in einem kurzen Impuls auf den Amboss **11.** Eine Ausgestaltung sieht vor, dass der Hammer **10** auf einer Antriebsspindel **15** entlang einer spiralförmigen Bahn **16** zwangsgeführt ist. Die Zwangsführung kann beispielsweise als spiralförmige Vertiefung in der Antriebsspindel **15** und einen in die Vertiefung eingreifenden Zapfen des Hammers **10** realisiert sein. Die Antriebsspindel **15** ist durch den Elektromotor **2** angetrieben.

Die Abtriebsspindel **4** steht aus dem Maschinengehäuse **8** hervor. Das herausstehende Ende bildet einen Werkzeughalter **17.** Der beispielhafte Werkzeughalter **17** hat einen quadratischen Querschnitt. Eine Stecknuss **18** oder ähnliches Werkzeug kann auf den Werkzeughalter **17** aufgesteckt werden. Die Stecknuss **18** hat eine Buchse **19** mit einem quadratischen hohlen Querschnitt, der in seinen Maßen im Wesentlichen dem Werkzeughalter **17** entspricht. Der Buchse **19** gegenüberliegend hat die Stecknuss **18** ein Maul **20** zum Aufnehmen des Schraubkopfs **21,** d.h. der sechskantigen Mutter **22** oder einer analogen Schraube. Die Stecknuss **18** kann mittels eines Werkzeugverriegelung **23** an der Abtriebsspindel **4** gesichert sein. Die Werkzeugverriegelung **23** basiert beispielsweise auf einem Stift, welcher sowohl durch eine Bohrung in der Abtriebsspindel **4** als auch in der Stecknuss **18** gesteckt wird.

Der Schlagschrauber **1** hat eine Steuerungseinheit **24.** Die Steuerungseinheit **24** kann beispielsweise durch einen Mikroprozessor und einen externen oder integrierten Speicher **25** realisiert sein. Anstelle eines Mikroprozessors kann die Steuerungseinheit aus äquivalenten diskreten Bauelementen, einen ASIC, ein ASSP, etc. realisiert sein.

Der Schlagschrauber **1** hat ein Eingabeelement **26,** über welches der Anwender einen Betriebsmodus auswählen kann. Die Steuerungseinheit **24** steuert daraufhin den Schlagschrauber **1** entsprechend dem gewählten Betriebsmodus an. Die Steuerungssequenzen der verschiedenen Betriebsmodi können in dem Speicher **25** hinterlegt sein.

Das Eingabeelement **26** kann beispielsweise eine Anzeige **27** und ein oder mehrere Eingabetaster **28** beinhalten. Die Steuerungseinheit **24** kann die verschiedenen in dem Speicher **25** hinterlegten Betriebsmodi und ggf. damit assoziierten Verbindungstypen anzeigen. Der Anwender kann mittels der Eingabetaster **28** den Betriebsmodus auswählen. Zudem kann der Anwender Spezifikationen, wie Größe, Durchmesser, Länge, Soll-Drehmoment, Belastbarkeit oder Herstellerbezeichnung eines Verbindungstyps eingegeben. In einer alternativen Ausgestaltung hat der Schlagschrauber **1** eine Kommunikationsschnittstelle **29,** welche mit einem externen Eingabeelement **30** kommuniziert. Das externe Eingabeelement **30** kann beispielsweise ein Mobiltelefon, ein Laptop oder analoges Mobilgerät sein. Ferner kann das Eingabeelement ein Zusatzmodul sein, welches sich als Adapter zwischen Schlagschrauber **1** und Batterie **6** anordnen lässt. In einer auf dem Eingabeelement **30** ausgeführten Applikation sind mehrere Verbindungstypen hinterlegt oder die Applikation kann diese über eine Mobilfunkschnittstelle von einem Server abfragen. Das externe Eingabeelement **30** kann die Spreizanker oder relevante Informationen des Verbindungstyps auf einer Anzeige **31** darstellen. Der Anwender wählt einen Verbindungstyp über einen Eingabetaster **32** oder eine berührungsempfindliche Anzeige **31** aus. Das externe Eingabeelement **30** übermittelt die Typenbezeichnung oder für das Steuerungsverfahren relevanten Parameter des ausgewählten Verbindungstyps an den Schlagschrauber **1** via einer Kommunikationsschnittstelle **33** an die Kommunikationsschnittstelle **29** des Schlagschraubers 1. Die Kommunikationsschnittstelle **29** ist vorzugsweise funkbasiert, z.B. unter Verwendung eines Bluetooth Standards. In einer Ergänzung oder Alternative kann das interne Eingabeelement **28** oder das externe Eingabeelement **30** mit einer Kamera **34** versehen sein, welche einen Strichkode auf einer Verpackung des Verbindungstyps erfassen kann. Das Eingabeelement **28** ermittelt den Verbindungstyp basierend auf dem erfassten Strichkode und den in dem Speicher **25** hinterlegten Strichkodes. Anstelle einer Kamera **34** kann ein Laser-basierter Strichkode-Leser, ein RFID-Lesegerät, etc. verwendet werden, um ein Label an der Verpackung oder an dem Verbindungstyp zu erfassen. In einer weiteren Ausgestaltung kann eine Bildverarbeitung in dem Eingabeelement **28** den Verbindungstyp anhand eines von der Kamera **34** aufgenommenen Bildes erkennen, oder zumindest eine dem Anwender präsentierte Auswahl an Verbindungstypen basierend auf dem Bild eingrenzen.

Fig. 3 zeigt schematisch eine Schraubverbindung von zwei Konstruktionselementen **50, 51** für den Stahlbau im Bauingenieurwesen. Die beiden Konstruktionselemente **50, 51** sollen belastbar mittels ein oder mehreren Schraubverbindungen **52** verbunden werden. Die Konstruktionselemente **50, 51** können beispielsweise Träger, Platten, Rohre, Flansche, etc. umfassen. Die Konstruktionselemente sind aus Stahl oder anderen metallischen Materialien. Die Konstruktionselemente **50, 51** sind in der Darstellung auf ihre sich berührenden plattenförmigen Abschnitte reduziert. In den Abschnitten sind ein oder mehrere Augen **53** vorgesehen. Die Augen **53** der beiden Konstruktionselemente werden durch den Anwender aneinander ausgerichtet.

Die Schraubverbindungen **52** können einen typischen Aufbau mit einem Schraubenkopf **54** an einer Gewindestange **55** und einer Schraubenmutter **56** aufweisen. Während die Gewindestange **55** einen geringeren Durchmesser als die Augen **53** aufweist, haben der Schraubenkopf **54** und die Schraubenmutter **56** einen größeren Durchmesser als das Auge **53.** Die Gewindestangen können bei anderen Schraubverbindung bereits mit dem ersten Konstruktionselement **50** verbunden sein.

Der Anwender steckt die Gewindestangen **55** durch die ausgerichteten Augen **53.** Anschließend wird die Schraubenmutter **56** aufgesetzt. Bei einer manuellen Befestigung zieht der Anwender die Schraubenmutter **56** mit einem Drehmomentschlüssel an, bis ein für die Schraubverbindung spezifiziertes Soll-Drehmoment erreicht ist. Die Spezifikation wird von dem Hersteller der Schraubverbindung angegeben oder ist in einschlägigen Normen für das Stahlbauwesen spezifiziert. Das Soll-Drehmoment gewährleistet, dass sich die Schraubverbindung unter Belastung, insbesondere Vibrationen, nicht lösen kann. Andererseits soll die Gewindestange **55** nicht unnötig belastet werden, oder im schlimmsten Fall während des Anziehens der Schraubenmutter **56** dauerhaft beschädigt werden.

Die Konstruktionselemente **50, 51** liegen gelegentlich nicht plan aufeinander, wie beispielhaft in Fig. 4 illustriert. Während des Anziehens der Schraubverbindung **52** verformen sich die Konstruktionselemente **51.** Das rückwirkende Drehmoment der Schraubverbindung **52** ist somit nicht nur von dem Schraubentyp, sondern auch von den Konstruktionselementen **51** und deren aktuellen Vorspannung abhängig. Bei einem manuellen Anziehen ergeben sich hierdurch in der Regel keine zusätzlichen Schwierigkeiten, da der Anwender sieht, ob die Konstruktionselemente **50, 51** schon plan aufeinander liegen.

Ein Anziehen der Schraubverbindungen **52** mit einem Drehmomentschlüssel ist verlässliches und robustes Verfahren, allerdings ist das Verfahren arbeitsintensiv. Zumal häufig die Schraubverbindung **52** typischerweise viele Schrauben beinhaltet. Die Schraubverbindungen **52** könnten grundsätzlich mit einem klassischen Elektroschrauber und einer entsprechenden Abschaltung bis Erreichen des Soll-Drehmoments angezogen werden. Allerdings kann der Anwender die notwendige Haltekraft für das Soll-Drehmoment nicht aufbringen und es besteht ein erhebliches Verletzungsrisiko für den Anwender.

Der Schlagschrauber **1** implementiert ein robustes Setzverfahren für die Schraubverbindung **52.** Der Anwender richtet die Konstruktionselemente **51** aneinander aus, steckt die Gewindestangen **55** durch das zweite Konstruktionselemente **51** und setzt die Schraubenmuttern **56** auf. Der Anwender kann die Schraubverbindungen **52** mit dem Schlagschrauber **1** anziehen. Der Anwender wählt hierzu den Betriebsmodus "Stahlbau" aus und spezifiziert den Typ der Schraubverbindungen **52.**

Während bei einem kontinuierlich drehenden Schrauber das abgegebene Drehmoment recht einfach über die Leistungsaufnahme des Elektromotors und die Drehzahl der Abtriebsspindel gemessen werden kann, ist dies aufgrund der mechanischen Entkopplung zwischen der Abtriebsspindel **4** und dem Elektromotor **2** bei dem Schlagschrauber **1** nicht möglich. Eine unmittelbare Messung des abgegebenen Drehmoments mittels eines Sensors an der Abtriebsspindel ist aufgrund der hohen mechanischen Belastungen technisch sehr anspruchsvoll und nicht für den Schlagschrauber geeignet. Eine weitere Problematik ergibt sich durch die während des Anziehens verformenden Konstruktionselemente **50, 51.** Deren Einfluss auf das Drehmoment, den Drehfortschritt etc., ist a priori nicht bekannt.

Das Setzverfahren behilft sich mit einem drei-phasigen Anziehen der Schraubverbindung **52.** Eine erste Phase **S1** dient einer Analyse der Schraubverbindung **52** und der Konstruktionselemente **51, 52.** Basierend auf der Analyse werden ein Soll-Drehmoment **M0** und ein abschließender Drehwinkel ϕ festgelegt. Während einer anschließenden zweiten Phase **S2** übt der Schlagschrauber **1** solange Schläge auf die Schraubverbindung **52** aus, bis ein geschätztes Drehmoment **M** das Soll-Drehmoment **M** erreicht. In einer abschließenden dritten Phase **S3** wird die Schraubverbindung **52** noch um den abschließenden Drehwinkel ϕ angezogen.

Jedem Typus von Schraubverbindung **52** sind mehrere Steuerungsparameter zugeordnet, welche für den nachfolgenden ordnungsgemäßen Ablauf des Setzverfahrens notwendig sind. Die Steuerungsparameter sind in dem Speicher **25** zu dem Typus hinterlegt. Ansprechend auf die Eingabe oder Auswahl der Schraubverbindung **52** liest die Steuerungseinheit **24** die entsprechenden Steuerungsparameter aus. Die Steuerungsparameter werden vorzugweise solange beibehalten, bis der Anwender einen anderen Typus von Schraubverbindung **52** auswählt. Ein Auswählen der Schraubverbindung **52** vor jedem einzelnen Setzen ist nicht notwendig.

Bei einem unbetätigten Taster **9** ist der Elektromotor **2** von der Stromversorgung, z.B. der Batterie **6,** getrennt und dreht nicht. Der Schlagschrauber **1** fällt vorzugsweise beim Lösen des Tasters **9** in einen Bereitschaftsmodus. Mit Betätigen des Tasters **9** beginnt das Setzverfahren. In einer vorbereitenden Phase kann geprüft werden, ob der Anwender zuvor den Typ der Schraubverbindung **52** mittels eines der Eingabeelemente **28** ausgewählt hat. Falls eine entsprechende Auswahl bisher nicht vorgenommen wurde und die Steuerungsparameter nicht gesetzt sind, wird der Anwender dazu angehalten und der Schlagschrauber **1** bleibt inaktiv. Andernfalls wird der Elektromotor **2** mit der Stromversorgung verbunden.

Ansprechend auf ein Betätigen des Tasters **9** wird die Antriebsspindel **15** beschleunigt. Die Spindel wird auf eine Soll-Drehzahl **Do** beschleunigt. Anfangs kann das rückwirkende Drehmoment der Schraubverbindung **52** so gering sein, dass das Schlagwerk **3** nicht aktiviert wird. Diese Vor-Phase wird nachfolgend nicht weiter beschrieben.

Eine erste Phase **S1** des Setzverfahrens beginnt dem ersten Schlag des Schlagwerks **3.** Während der ersten Phase **S1** übt der Schlagschrauber **1** eine vorgegebene Anzahl **N1** von Schlägen aus. Die vorgegebene Anzahl **N1** kann durch den ausgewählten Typus der Schraubverbindung **52** vorgegeben sein. Die Schraubverbindung **52** wird durch die Schläge um einen Drehwinkel Φ angezogen. In dem obigen Beispiel wird die Schraubenmutter **56** gegenüber der Gewindestange **55** um den Drehwinkel Φ gedreht. Der Drehwinkel Φ ist neben der Schraubverbindung **52** auch von den Konstruktionselementen **50, 51** abhängig.

Eine Schätzroutine **S4** vergleicht den Verlauf **59** des Drehwinkels φ über die Zeit t mit einem Muster **60** (Fig. 5). Das Muster **60** ist ein aus Versuchsreihen ermittelter typischer Verlauf des Drehwinkels. Die Versuchsreihen sind unter verschiedenen Randbedingungen durchgeführt, z.B. unterschiedliche Befestigungselemente, unterschiedliche Vorspannung der Bestigungselemente, etc.. Das Muster **60** hat vier bis sechs Freiheitsgrade, welche sich als ausreichend zum Klassifizieren der unterschiedlichen Randbedingungen im Stahlbau erweisen. Die Muster **60** können zu der Schraubverbindung **52** als Steuerungsparameter hinterlegt sein. Eine Vorauswahl der möglichen Muster **60** bzw. eine Beschränkung der Freiheitsgrade bzw. der Werte der Parameter für die Freiheitsgrade in Abhängigkeit des vorab ausgewählten Typus der Schraubverbindung **52** kann die Zuverlässigkeit in der Auswahl des Musters **60** bzw. Anpassung des Musters **60** erhöhen und den zugehörigen Rechenaufwand reduzieren.

Fig. 5 zeigt beispielhaft einen Verlauf **59** bei welchem die Konstruktionselemente **51** plan aufeinanderliegen. Die Schätzroutine ermittelt die aktuelle Randbedingung durch Anpassen des Musters **60** an den bisherigen Verlauf **59** des Drehwinkels während des laufenden Setzvorgangs. Das bevorzugte Muster **60** hat drei Abschnitte: einen Anfang **60,** eine Mitte **61** und ein Ende **62.** Der Anfang hat einen linearen Verlauf mit einer ersten Steigung. Das Ende hat einen linearen Verlauf mit einer zweiten Steigung, welche geringer als die erste Steigung ist. Die Mitte **61** wird beispielsweise durch eine Exponentialfunktion mit monoton abnehmender Steigung beschrieben. Alternativ kann die Mitte durch andere Funktionen mit durchgehend monoton abnehmender Steigung beschrieben werden, z.B. Exponentialfunktion, Hyperbel. Die Übergänge zwischen den Abschnitten sind vorzugsweise glatt. Das Muster hat vier bis sechs Freiheitsgrade. Die Freiheitsgrade sind oder beschreiben unter Anderem die Steigung des Anfangs, die Steigung des Endes, die Dauer des Anfangs und die Dauer der Mitte. Der Vergleich des Verlaufs mit dem Muster kann mit einer Ausgleichsrechnung (Fit) erfolgen, in welcher die Zahlenwerte für die Freiheitsgrade variiert werden, z.B. unter Verwendung der Methode kleinster Quadrate. Da die Rechenleistung des Schlagschraubers **1** begrenzt ist, können für jeden Typ von Schraubverbindungen **52** Wertebereiche für die beiden Steigungen bzw. deren zugehörigen Freiheitsgrade, vorgegeben sein. Die Wertebereiche werden durch Versuchsreihen ermittelt und sind in den vorgegebenen Parametern hinterlegt.

Die Schätzroutine **S4** zeichnet vorzugsweise beginnend mit dem ersten Schlag **t0** den Drehwinkel φ über die Zeit auf, um Messpunkte für den Vergleich zu erhalten. Ein Messpunkt beinhaltet den gemessenen Drehwinkel φ und den zugehörigen Zeitpunkt t. Der Drehwinkel φ kann basierend auf dem Drehwinkel der Antriebsspindel **15** zwischen aufeinanderfolgenden Drehschlägen geschätzt werden. Der Drehwinkel φ der Stecknuss **18** unterscheidet sich von dem Drehwinkel der Antriebsspindel **15** um den Winkel zwischen den Klauen **12** des Hammers **10** multipliziert mit der Anzahl der Schläge. Eine Zeiterfassung kann durch eine chronologische Aufzeichnung der Drehwinkel φ approximiert werden. Die Messpunkte können in einem Zwischenspeicher abgelegt werden.

Die Schätzroutine **S4** passt das Muster **60** nach der vorgegebenen Anzahl **N1** von Drehschlägen an. Die Anzahl ist ausreichend groß bemessen, um eine guten Fit zu erhalten. Die Schätzroutine **S4** wird abgeschlossen, wenn eine Abweichung des Musters **60** von den Messpunkten innerhalb einer vorgegebenen Toleranz liegt. Falls nach der vorgegebenen Anzahl von Drehschlägen bzw. vorgegebenen Dauer eine Abweichung des Musters außerhalb einer Toleranz liegt oder die Mindestzahl von Messpunkten für das Ende des Musters unterschritten ist, wird eine Fehlermeldung ausgegeben und das Setzverfahren wird abgebrochen.

Jedem der Muster **60** ist ein Soll-Drehmoment **M0** und ein abschließender Drehwinkel φ zugeordnet. Das Soll-Drehmoment **M0** und der abschließende Drehwinkel ϕ können als Wert hinterlegt sein oder aus dem Muster **60** berechnet werden. Der Schwellwert **M0** ist typischerweise geringer als das Soll-Drehmoment **M9** für die Schraubverbindung **52,** wenn diese per Hand angezogen wird.

Während der zweiten Phase **S2** dreht der Elektromotor **2** die Antriebsspindel **15** vorzugsweise mit der vorgegebenen Drehzahl **Do.** Die Steuerungseinheit **24** kann beispielsweise die Drehzahl **D** der Antriebsspindel **15** unmittelbar mit einem Drehsensor **45** an der Antriebsspindel **15** oder mittelbar über einen Drehsensor an dem Elektromotor **2** bestimmen. Die Drehzahl **Do** ist einer der Schraubverbindung **52** zugeordneten Steuerungsparameter. Die Drehzahl hat einen Einfluss auf das von dem Schlagschrauber **1** abgegebenen Drehmoment. Der Hammer **10** löst sich nach einem Drehschlag von dem Amboss **11** und wird durch die Antriebsspindel **15** bis zu dem nächsten Drehschlag auf den Amboss **11** beschleunigt. Der nächste Drehschlag erfolgt, wenn Hammer **10** wieder entsprechend zu dem Amboss **11** ausgerichtet ist. Bedingt durch die weitgehend vorgegebene Beschleunigungsstrecke resultiert eine höhere Drehzahl der Antriebsspindel **15** in einer höheren Winkelgeschwindigkeit und einem höheren Drehimpuls des Hammers **10** im Drehschlag. In einer groben Näherung wird angenommen, dass ein Großteil des Drehimpulses bei einem Drehschlag auf den Amboss **11** und die Abtriebsspindel **4** übertragen wird. In Versuchsreihen kann für verschiedene Drehzahlen der Drehimpuls oder eine den Drehimpuls beschreibende Größe ermittelt und in einem Kennlinienfeld abgelegt werden.

Während der zweiten Phase **S2** wird ein Drehwinkel δΦ, um welchen sich die Abtriebsspindel **4** aufgrund des Drehschlags dreht ermittelt. Das abgegebene Drehmoment **M** entspricht dem übertragenen Drehimpuls und dem Drehwinkel δΦ, um welchen sich die Abtriebsspindel **4** aufgrund des Drehschlags dreht. Basierend auf dem ermittelten Drehwinkel δΦ und der näherungsweisen Korrelation von Drehimpuls und Drehzahl **D** wird das abgegebene Drehmoment **M** geschätzt. In dem Speicher **25** kann beispielsweise ein Kennlinienfeld hinterlegt sein, welches einer Paarung aus Drehzahl **D** und Drehwinkel δΦ ein Drehmoment **M** oder eine das Drehmoment beschreibende Größe zuordnet.

Der Drehwinkel δΦ wird durch eine Sensorik **46** in dem Schlagschrauber **1** ermittelt. Die Sensorik **46** kann beispielsweise unmittelbar die Drehbewegung des Abtriebsspindel **4** mit einem Drehsensor **47** erfassen. Der Drehsensor **47** kann Markierungen an der Abtriebsspindel **4** induktiv oder optisch abtasten. Alternativ oder ergänzend kann die Sensorik **46** den Drehwinkel δΦ der Abtriebsspindel **4** basierend auf der Drehbewegung der Antriebsspindel **15** zwischen zwei aufeinanderfolgenden Drehschlägen schätzen. Die Antriebsspindel **15** dreht sich zwischen den zwei Drehschlägen um den Winkelabstand der Klauen **12,** z.B. 180 Grad, und sofern sich der Amboss **11** gedreht hat, zusätzlich um den Drehwinkel δΦ der Abtriebsspindel **4.** Die Drehschläge werden durch einen Drehschlagsensor **48** erfasst. Die Sensorik **46** erfasst dazu den Drehwinkel der Antriebsspindel **15** in der Zeitspanne zwischen zwei unmittelbar aufeinanderfolgenden Drehschlägen. Der Anfang und das Ende der Zeitspanne wird durch das Erfassen der Drehschläge mittels eines Drehschlagsensors **48** erfasst. Der Drehschlagsensor **48** kann beispielsweise die mit dem Drehschlag einhergehende erhöhte kurzzeitige Vibration in dem Schlagschrauber **1** erfassen. Die Vibration wird beispielsweise mit einem Schwellwert verglichen, der Anfang bzw. das Ende entspricht dem Zeitpunkt des Überschreitens des Schwellwerts. Der Drehschlagsensor **48** kann ebenso auf einem akustischen Mikrophon oder Infraschall-Mikrophon basieren, das eine Spitze in der Lautstärke erfasst. Eine weitere Variante eines Drehschlagsensors **48** erfasst die Leistungsaufnahme oder eine Drehzahlschwankung des Elektromotors **2.** Die Leistungsaufnahme steigt kurzzeitig während des Drehschlages an. Der Drehwinkel der Antriebsspindel **15** kann beispielsweise aus der Drehzahl **D** oder den Signalen des Drehsensors **45** und der Zeitspanne errechnet werden. Der Drehwinkel δΦ der Abtriebsspindel **4** wird als der Drehwinkel der Antriebsspindel **15** abzüglich dem Winkelabstand der Klauen **12** bestimmt.

Die zweite Phase **S2** wird beendet, wenn das geschätzte Drehmoment **M** den zuvor über das Muster **60** ermittelte Soll-Drehmoment **M0** überschreitet.

An die zweite Phase **S2** schließt sich eine dritte Phase **S3** an, in welcher die Schraubverbindung **52** noch um den abschließenden Drehwinkel ϕ gedreht wird. Der Fortschritt des Drehwinkels während der dritten Phase **S3** kann geschätzt werden. Die Schlagschrauber **1** beendet das Anziehen, wenn der geschätzte Drehwinkel während der dritten Phase **S3** den abschließende Drehwinkel ϕ erreicht hat. Alternativ kann statt einem abschließenden Drehwinkel auch eine abschließende Anzahl **N2** von Schlägen während der dritten Phase **S3** ausgeführt werden.

## Patentansprüche

1. Steuerungsverfahren eines Schlagschraubers (1) zum Anziehen einer Schraubverbindung (52), welches ansprechend auf ein Betätigen eines Tasters (9) eine Sequenz mit den aufeinanderfolgenden Phasen ausführt:
eine erste Phase (S1), in welcher ein Schlagwerk (3) des Schlagschraubers (1) eine vorgegebene Anzahl (N1) von Drehschlägen auf die Schraubverbindung (52) ausübt, und während der ersten Phase (S1) ein Verlauf (59) eines Drehwinkels Φ über die Zeit (t) schätzt und ein Muster (60) an den Verlauf (59) angepasst werden und basierend auf dem Muster (60) für eine zweite Phase (S2) ein Soll-Drehmoment (M0) und für eine dritte Phase (S3) ein abschließender Drehwinkel oder eine abschließende Anzahl von Schlägen ermittelt werden,
die zweite Phase (S2), in welcher auf die Schraubverbindung (52) Drehschläge ausgeübt werden, bis ein geschätztes Drehmoment (M) das Soll-Drehmoment (M0) erreicht,
die dritte Phase (S3), in welcher auf die Schraubverbindung (52) Drehschläge ausgeübt werden, bis eine Anzahl der Drehschläge der abschließenden Anzahl (N3) oder ein Drehwinkel dem abschließenden Drehwinkel entspricht.

2. Steuerungsverfahren nach Anspruch 1, **dadurch kennzeichnet, dass** das Muster (60) einen ersten Abschnitt (61) mit einer ersten Steigung und einen dem ersten Abschnitt (61) nachfolgenden zweiten Abschnitt (63) mit einer zweiten Steigung hat, wobei die zweite Steigung geringer als die erste Steigung ist.

3. Steuerungsverfahren nach Anspruch 2, **dadurch kennzeichnet, dass** das Muster (60) einen dritten Abschnitt (62) mit einer kontinuierlich abnehmenden Steigung aufweist, wobei der dritte Abschnitt (62) zwischen dem ersten Abschnitt (61) und dem zweiten Abschnitt (63) angeordnet ist.

## Claims

1. Control method of an impact wrench (1) for tightening a threaded connection (52), which, in response to actuation of a pushbutton key (9), executes a sequence with the consecutive phases:
a first phase (S1) in which an impact mechanism (3) of the impact wrench (1) exerts a predefined number (N1) of rotary impacts on the threaded connection (52), and during the first phase (S1) a profile (59) of a rotational angle Φ over time (t) is estimated and a pattern (60) is adapted to the profile (59), and on the basis of the pattern (60) a setpoint torque (M0) is determined for a second phase (S2) and a final rotation angle or a final number of impacts is determined for a third phase (S3),
the second phase (S2) in which rotary impacts are exerted on the threaded connection (52) until an estimated torque (M) reaches the setpoint torque (M0), and
the third phase (S3) in which rotary impacts are exerted on the threaded connection (52) until a number of the rotary impacts corresponds to the final number (N3), or a rotational angle corresponds to the final rotational angle.

2. Control method according to Claim 1, **characterized in that** the pattern (60) has a first section (61) with a first gradient and a second section (63) which follows the first section (61) and has a second gradient, wherein the second gradient is lower than the first gradient.

3. Control method according to Claim 2, **characterized in that** the pattern (60) has a third section (62) with a continuously decreasing gradient, wherein the third section (62) is arranged between the first section (61) and the second section (63).

## Revendications

1. Procédé de commande d'une visseuse à percussion (1) permettant de serrer un assemblage vissé (52) qui, en réponse à un actionnement d'une touche (9), exécute une séquence comprenant les phases suivantes :
une première phase (S1), dans laquelle un mécanisme de percussion (3) de la visseuse à percussion (1) applique un nombre prédéfini (N1) de percussions rotatives à l'assemblage vissé (52), et pendant la première phase (S1), une évolution (59) dans le temps (t) d'un angle de rotation Φ est estimée, et un schéma (60) est adapté à l'évolution (59), et sur la base du schéma (60), un couple de consigne (M0) est déterminé pour une deuxième phase (S2) et un angle de rotation final ou un nombre final de percussions est déterminé pour une troisième phase (S3),
la deuxième phase (S2), dans laquelle des percussions rotatives sont appliquées à l'assemblage vissé (52) jusqu'à ce qu'un couple estimé (M) atteigne le couple de consigne (M0),
la troisième phase (S3), dans laquelle des percussions rotatives sont appliquées à l'assemblage vissé (52) jusqu'à ce qu'un nombre des percussions rotatives corresponde au nombre final (N3) ou jusqu'à ce qu'un angle de rotation corresponde à l'angle de rotation final.

2. Procédé de commande selon la revendication 1, **caractérisé en ce que** le schéma (60) présente une première partie (61) ayant une première pente et une deuxième partie (63) consécutive à la première partie (61) ayant une deuxième pente, la deuxième pente étant inférieure à la première pente.

3. Procédé de commande selon la revendication 2, **caractérisé en ce que** le schéma (60) présente une troisième partie (62) ayant une pente diminuant en continu, la troisième partie (62) étant disposée entre la première partie (61) et la deuxième partie (63).
